# EUROPÄISCHE PATENTSCHRIFT

(11) **EP 2 789 800 B1**
(45) Veröffentlichungstag und Bekanntmachung des Hinweises auf die Patenterteilung: **14.06.2017**
(21) Anmeldenummer: 13162839.8
(22) Anmeldetag: 09.04.2013
(51) Int. Cl.: F01D 5/32

(54) **Sicherungsblechsortiment, zugehörige Gasturbine und Montageverfahren**
Lock plates assortment, corresponding gas turbine and method of assembly
Assortiment des tôles de serrage, moteur à turbine à gaz et procédé de montage associés

(43) Veröffentlichungstag der Anmeldung: 15.10.2014
(73) Patentinhaber: MTU Aero Engines AG, 80995 München (DE)
(72) Erfinder: Pernleitner, Martin, 85221 Dachau (DE); Stanka, Rudolf, 84431 Rattenkirchen (DE); Schill, Manfred, 81827 München (DE)

(56) Entgegenhaltungen:
- GB-A- 691 380
- GB-A- 2 408 296
- US-A- 3 076 634

## Beschreibung

Die vorliegende Erfindung betrifft ein Sicherungsblechsortiment für eine Schaufelanordnung einer Gasturbine mit einer Mehrzahl unterschiedlicher Sicherungsbleche, eine Gasturbine mit einem solchen Sicherungsblechsortiment sowie ein Verfahren zur Montage einer solchen Schaufelanordnung.

Bekannte Gasturbinen weisen häufig verschiedene Turbinenstufen auf, in denen jeweils an einer Turbinenscheibe Laufschaufeln mittels Sicherungsblechen festgelegt sind. Eine entsprechende Einrichtung zur Laufschaufelsicherung ist unter anderem in der EP 0 610 668 A1 gezeigt. Das Dokument GB2408296 A offenbart ein Sicherungsblechsortiment, welches Sicherungsbleche mit einem unterschiedlich geformten mittleren Verbindungssteg enthält. Diese Sicherungsbleche weisen unterschiedliches Gewicht auf und werden zum Auswuchten eines Rotors verwendet. Bei Gasturbinen mit mehreren Turbinenstufen kann es vorkommen, dass aufgrund der unterschiedlichen axialen Breiten einzelner Turbinenstufen und/oder aufgrund der unterschiedlichen Gestaltung der Laufschaufeln Sicherheitsbleche verbaut werden, die sich in ihren funktional bedingten Abmaßen geringfügig unterscheiden. Ein derart ausgebildetes Sortiment von nur leicht unterschiedlichen Sicherheitsblechen, die mit bloßem Auge schwer unterscheidbar sind, kann zu einer erhöhten Fehleranfälligkeit bei der Montage führen.

Eine Aufgabe einer Ausführung der vorliegenden Erfindung ist es, die Montage von Laufschaufelanordnungen mit Sicherheitsblechen zu verbessern.

Diese Aufgabe wird durch die Merkmale des Anspruchs 1 gelöst. Anspruch 9 ist auf eine Gasturbine mit einem solchen Sicherungsblechsortiment gerichtet, Anspruch 10 auf ein Verfahren zur Montage von Schaufelanordnungen. Vorteilhafte Ausführungsformen der Erfindung sind Gegenstand der Unteransprüche. Die Erfindung besteht in einem Sicherungsblechsortiment nach Anspruch 1. Dadurch kann in einer Ausführung vorteilhafterweise erreicht werden, dass bei der Montage der Gasturbine unterschiedliche Sicherungsbleche mit geringerer Fehlerquote bzw. fehlerfrei der zugehörigen Schaufelanordnung zugeordnet werden können. Dadurch kann insbesondere auch eine vorteilhafte Erhöhung der Sicherheit erreicht werden.

Gemäß einer bevorzugten Weiterbildung der Erfindung unterscheiden sich die geometrischen Kodierungen in Anzahl und/oder Form und/oder Größe von, insbesondere bezogen auf den Montagezustand axialen und/oder radialen, Aussparungen und/oder Erhebungen.

Dadurch wird in einer Ausführung vorteilhafterweise eine haptische und/oder verschleißarme Unterscheidung der unterschiedlichen Sicherungsbleche ermöglicht. Zudem kann in einer Ausführung vorteilhafterweise eine optische Unterscheidung der unterschiedlichen Sicherungsbleche ermöglicht werden. Zusätzlich oder alternativ kann durch eine solche geometrische Kodierung ein Montagevorgang wenigstens teilweise automatisiert werden.

Eine Kodierung kann eine, zwei oder mehrere Aussparungen und/oder Erhebungen aufweisen. Die Aussparungen können sich in ihrer Form unterscheiden; insbesondere können unterschiedliche Kodierungen alternativ Rundlöcher, Nuten, Einkerbungen und/oder ähnliche Aussparungen aufweisen. Auch die Erhebungen können sich in ihrer Form unterscheiden; es können Stege, Pins und/oder ähnliche Erhebungen vorgesehen sein. Zusätzlich oder alternativ können Erhebungen und/oder Aussparungen maximale Abmessungen, beispielsweise Durchmesser, aufweisen, die sich um wenigstens 5 mm, insbesondere wenigstens 10 mm unterscheiden. Zusätzlich oder alternativ können Erhebungen und/oder Aussparungen verschiedener Sicherungsbleche an verschiedenen Stellen der Sicherungsbleche angeordnet sein, beispielsweise (bezogen auf die Montagestellung) in Umfangsrichtung versetzt.

Gemäß einer bevorzugten Weiterbildung weisen die Sicherungsbleche einen Funktionsbereich zum Abstützen bzw. Sichern der Schaufelanordnung und einen Kodierungsbereich auf, wobei die geometrische Kodierung der Sicherungsbleche in dem Kodierungsbereich angeordnet ist.

Dadurch kann in einer Ausführung vorteilhafterweise sichergestellt werden, dass die Kodierung der Sicherungsbleche die Funktion des Sicherungsblechs und/oder die Funktion des zu sichernden Turbinenbauteils nicht oder nur gering beeinflusst.

Vorliegend ist unter einem Funktionsbereich insbesondere ein Bereich des Sicherungsblechs zu verstehen, welcher, insbesondere durch formschlüssigen und/oder reibschlüssigen Kontakt zu der zu sichernden Schaufelanordnung, eine unerwünschte, insbesondere axiale, Bewegung der Schaufelanordnung begrenzt, insbesondere verhindert.

Unter einem Kodierungsbereich ist vorliegend insbesondere ein Bereich des Sicherungsblechs zu verstehen, in dem unterschiedlichen Aussparungen und/oder Erhebungen angeordnet sind, welche in ihrer Kombination die geometrische Kodierung des Sicherungsblechs darstellen.

Im Rahmen der Erfindung ist es auch möglich, dass die geometrische Kodierung des Sicherungsblechs durch die Kombination von Aussparungen und/oder Erhebungen wenigstens zweier Kodierungsbereich ausgebildet ist.

Gemäß einer bevorzugten Weiterbildung weisen die Sicherungsbleche einen ersten Flansch, einen zweiten Flansch und einen Verbindungssteg auf. Dabei weist wenigstens einer der Flansche und/oder der Verbindungssteg einen Funktionsbereich auf, der anders ausgebildet ist als ein Funktionsbereich der anderen Sicherungsbleche.

Dabei kann insbesondere vorgesehen sein, dass die Verbindungsstege unterschiedlicher Sicherungsbleche unterschiedliche Längserstreckungen und/oder Breiten aufweisen.

Unter der Längserstreckung eines Sicherungsblechs ist im Sinne dieser Weiterbildung insbesondere die, bezogen auf die Gasturbine, axiale Erstreckung im montierten Zustand zu verstehen. In einer Ausführung unterscheiden sich die Längserstreckungen verschiedener Sicherungsbleche des Sicherungsblechsortiments um höchstens 10 mm, insbesondere um höchstens 1 mm, was mit bloßem Auge in der Montagesituation nur schwer unterscheidbar ist.

Gemäß der Erfindung weisen der erste Flansch und/oder der zweite Flansch der Sicherungsbleche, insbesondere jeweils, wenigstens einen Kodierungsbereich auf. Dieser kann in einer Ausführung auf einer der Schaufelanordnung zugewandten Oberfläche des Flansches, auf einer der Schaufelanordnung abgewandten Oberfläche des Flansches und/oder eine diese beiden Oberflächen verbindenden Kante des Flansches angeordnet sein.

Dadurch kann in einer Ausführung vorteilhafterweise eine geometrische Kodierung in einem endnahen, auch im montierten Zustand zugänglichen bzw. sichtbaren Bereich des Sicherungsblechs angeordnet werden, wodurch insbesondere eine bessere haptische Unterscheidung der unterschiedlichen bzw. unterschiedlich kodierten Sicherungsbleche erfolgen kann.

Gemäß einer bevorzugten Weiterbildung weist zusätzlich oder alternativ der Verbindungssteg der Sicherungsbleche einen Kodierungsbereich auf. Dadurch kann insbesondere vorteilhafterweise eine verbesserte optische Unterscheidung der unterschiedlichen Sicherungsbleche vor bzw. bei der Montage ermöglicht und ein größerer Raum zum Kodieren genutzt werden.

Gemäß einer bevorzugten Weiterbildung weisen unterschiedliche Sicherungsbleche einander entsprechend angeordnete Kodierungsbereiche auf, deren Kodierung sich in Anzahl und/oder Form und/oder Größe von Aussparungen unterscheidet.

Dadurch kann in einer Ausführung vorteilhafterweise erreicht werden, dass bei der Montage eine einfachere Unterscheidung unterschiedlicher Sicherungsbleche erfolgen kann, da der Monteur stets denselben Kodierungsbereich prüft. Auch eine einfachere automatisierte Überprüfung montierter Sicherungsbleche kann dadurch in einer Ausführung vorteilhafterweise erreicht werden.

Gemäß einer bevorzugten Weiterbildung ist der Kodierungsbereich von dem Funktionsbereich verschieden, insbesondere davon beanstandet, angeordnet.

Dadurch kann in einer Ausführung vorteilhafterweise erreicht werden, dass die Kodierung der Sicherungsbleche auch im montierten Zustand noch überprüft werden kann. Die Erfindung besteht weiterhin in einer Gasturbine nach Anspruch 9. Dadurch kann insbesondere vorteilhafterweise erreicht werden, dass bei der Montage jeder Turbinenstufe einfach und/oder wenig fehleranfällig die passenden Sicherungsbleche angeordnet werden können. Die Erfindung besteht weiterhin in einem Montageverfahren nach Anspruch 10. Dadurch kann insbesondere vorteilhafterweise erreicht werden, dass bei der Montage der Gasturbine unterschiedliche Sicherungsbleche mit geringerer Fehlerquote bzw. fehlerfrei der zugehörigen Schaufelanordnungen zugeordnet werden können. Dadurch kann insbesondere auch eine vorteilhafte Reduzierung der Fehlerquote bei der Montage erreicht werden.

Gemäß einer bevorzugten Weiterbildung des Verfahrens sind folgende Schritte vorgesehen:
- unterschiedlichen Montagestellen werden an der Turbine Sicherungsbleche mit unterschiedlicher geometrischer Kodierung zugeordnet, und
- Sicherungsbleche werden anhand ihrer geometrischen Kodierung ausgewählt und mit der zugeordneten Montagestelle an der Turbine verbunden.

Dadurch kann insbesondere eine vorteilhafte Reduzierung der Fehlerquote bei der Montage erreicht werden.

Gemäß einer bevorzugten Weiterbildung des Verfahrens wird vor einer geometrischen Festlegung von Schaufelanordnung und Sicherungsblech zueinander überprüft, ob ein dieser Schaufelanordnungen zugeordnetes Sicherungsblech montiert wurde. In einer Ausführung werden zunächst Sicherungsblech zuerst und Schaufelanordnungen an einer Turbinenstufe montiert, wobei die Schaufelanordnungen und das Sicherungsblech zueinander noch nicht festgelegt sind. Diese Festlegung kann insbesondere durch ein Verformen, insbesondere Umbiegen eines Flansches, des Sicherungsbleches erfolgen.

Solange die Festlegung noch nicht erfolgt ist, wird überprüft, ob ein der verbauten Schaufelanordnungen zugeordnetes Sicherungsblech montiert wurde.

Dadurch kann insbesondere vorteilhafterweise die Fehlerquote bei der Montage noch weiter reduziert werden.

Gemäß einer bevorzugten Weiterbildung des Verfahrens, bei der die Gasturbine wenigstens zwei, insbesondere eine Mehrzahl von, Turbinenstufen aufweist, wird jeder Turbinenstufe ein Sicherungsblech des Sicherungsblechsortiments zugeordnet. Dadurch kann insbesondere vorteilhafterweise erreicht werden, dass bei der Montage jede Turbinenstufen einfach und/oder wenig fehleranfällig die passenden Sicherungsbleche angeordnet werden können.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: ein nach einer Ausführung der vorliegenden Erfindung ausgebildetes Sicherungsblechsortiment mit drei unterschiedlichen Sicherungsblechen.

Fig. 1 zeigt ein nach einer Ausführung der vorliegenden Erfindung ausgebildetes Sicherungsblechsortiment 1 einer Anzahl unterschiedlicher Sicherungsbleche 10, 20 und 30.

Die Sicherungsbleche 10, 20, 30 weisen jeweils einen ersten Flansch 11, 21, 31 sowie einen zweiten Flansch 12, 22, 32 auf. Bei jedem Sicherungsblech 10, 20, 30 ist der erste Flansch 11, 21, 31 mit dem zweiten Flansch 12, 22, 32 mittels eines Verbindungsstegs13, 23, 33 verbunden.

Diese Verbindungstege 13, 23, 33 unterscheiden sich in ihrer Längserstreckung L₁₃, L₂₃, L₃₃ geringfügig, wodurch auch die Sicherungsbleche 10, 20, 30 eine unterschiedliche Längserstreckung aufweisen.

Der Unterschied in der Längserstreckung L₁₃, L₂₃, L₃₃ der Verbindungsstege 13, 23, 33 ist funktional bedingt, d.h. durch die entsprechende axiale Erstreckung des durch die Sicherungsbleche zu sichernden (hier nicht dargestellten) Schaufelanordnung.

Im Bereich der Längserstreckung L₁₃, L₂₃, L₃₃ der Verbindungsstege 13, 23, 33 können Laufschaufelfüße mit dem jeweiligen Sicherungsblech 10, 20, 30 in Kontakt stehen; daher ist dort jeweils ein Funktionsbereich 14.1, 24.1, 34.1 der Sicherungsbleche 10, 20, 30 angeordnet.

Auch an den ersten Flanschen 11, 21, 31 sind, hier zur axialen Sicherung Funktionsbereiche 14.2, 24.2, 34.2 angeordnet, welche mit den Laufschaufelfüßen in Kontakt stehen.

An dem ersten Flansch 11 des Sicherungsblechs 10 ist im Funktionsbereich 14.2 zusätzlich ein Kodierungsbereich 15 angeordnet, in welchem eine geometrische Kodierung des Sicherungsblech 10 mittels zweier, als Rundlöcher ausgebildeter, Aussparungen 16 und 17 ausgebildet ist. In dem entsprechenden Bereich 24.2, 34.2 der Sicherungsbleche 20, 30 sind keine Aussparungen vorgesehen, so dass das Sicherungsblech 10 trotz seiner nur geringfügigen Längendifferenz haptisch und verschleißsicher von den Sicherungsblechen 20, 30 zu unterscheiden und der jeweiligen Turbinenstufe bzw. Schaufelanordnung zuzuordnen ist.

An dem ersten Flansch 21 des Sicherungsblechs 20 und dem ersten Flansch 31 des Sicherungsblechs 30 ist, angrenzend an die Funktionsbereiche 24.2 bzw. 34.2, ein Kodierungsbereich 25 bzw. 35 ausgebildet, der von den Funktionsbereichen 24.2 bzw. 34.2 beabstandet ist, um deren Funktion nicht zu beeinträchtigen, insbesondere die Oberfläche nicht zu schwächen.

Die Kodierungsbereiche 25 bzw. 35 sind an einander entsprechenden Positionen des jeweiligen Sicherungsblechs 20 bzw. 30 angeordnet. Im Sinne dieses Ausführungsbeispiels kann auch vorgesehen sein dass, anders als in Figur 1 gezeigt, die Kodierungsbereiche aller Sicherungsbleche an einander entsprechenden Positionen des jeweiligen Sicherungsblechs angeordnet sind, beispielsweise in den Bereichen 14.2, 24.2 und 34.2 axiale Aussparungen in unterschiedlicher Anzahl, Form und/oder Anordnung ausgebildet sind und/oder auf den Kanten (links in Fig. 1) radiale Erhebungen und/oder Aussparungen in unterschiedlicher Anzahl, Form und/oder Anordnung ausgebildet sind.

Der Kodierungsbereich 25 des Sicherungsblechs 20 weist eine, hier im wesentlichen Teil teilkreisförmige, radiale (bezogen auf den Montagezustand) Erhebung 26 auf. Der Kodierungsbereich 35 des Sicherungsblechs 30 weist eine, hier teilkreisförmige, radiale Aussparung auf.

Durch die unterschiedliche Positionierung, Anzahl, Form und/oder Größe der Aussparungen und Erhebungen in dem jeweiligen Kodierungsbereich 15, 25, 35, verglichen mit den anderen Kodierungsbereichen, weist jedes Sicherungsblech 10, 20, 30 eine unterschiedliche geometrische Kodierung auf.

Eine geometrische Kodierung, wie sie in Figur 1 gezeigt wird, ermöglicht insbesondere verschleißfrei eine haptische Unterscheidung der drei Sicherungsbleche 10, 20 und 30, welche sich für einen Montagearbeiter aufgrund der nur geringfügig unterschiedlichen Längserstreckung L₁₃, L₂₃, L₃₃ der Verbindungsstege 13, 23, 33 ohne diese geometrische Kodierung als schwierig erweisen würde.

Obwohl in der vorhergehenden Beschreibung exemplarische Ausführungen erläutert wurden, sei darauf hingewiesen, dass eine Vielzahl von Abwandlungen möglich ist. Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 1: Sicherungsblechsortiment
- 10, 20, 30: Sicherungsblech
- 11, 21, 31: erster Flansch
- 12, 22, 32: zweiter Flansch
- 13, 23, 33: Verbindungssteg
- 14, 24, 34: Funktionsbereich
- 15, 25, 35: Kodierungsbereich
- 16, 17, 36: Aussparung
- 26: Erhebung
- L₁₃, L₂₃, L₃₃: Längserstreckung

## Patentansprüche

1. Sicherungsblechsortiment (1) für eine Schaufelanordnung einer Gasturbine, mit einer Mehrzahl unterschiedlicher Sicherungsbleche (10, 20, 30), wobei die Sicherungsbleche einen ersten Flansch (11, 21, 31), einen zweiten Flansch (12, 22, 32) und einen Verbindungssteg (13, 23, 33) zwischen dem ersten und dem zweiten Flansch aufweisen und wobei verschiedene Sicherungsbleche jeweils unterschiedliche geometrische Kodierungen aufweisen, **dadurch gekennzeichnet, dass** der erste Flansch (11, 21, 31) und/oder der zweite Flansch (12, 22, 32) der Sicherungsbleche (10, 20, 30) einen Kodierungsbereich (15, 25,35) aufweist, wobei die geometrische Kodierung der Sicherungsbleche in dem Kodierungsbereich angeordnet ist und wobei der Kodierungsbereich (15,25, 35) auf einer dem Verbindungssteg abgewandten Oberfläche des Flansches und/oder auf einer Kante angeordnet ist, die die ab gewandte Oberfläche mit der dem Verbindungssteg zugewandten Oberfläche verbindet.

2. Sicherungsblechsortiment gemäß Anspruch 1, wobei sich die geometrischen Kodierungen in Anzahl und/oder Form und/oder Größe von Aussparungen (16, 17, 36) und/oder Erhebungen (26) unterscheiden.

3. Sicherungsblechsortiment gemäß einem der vorherigen Ansprüche, wobei die Sicherungsbleche einen Funktionsbereich (14,24, 34) zum Abstützen bzw. Sichern der Schaufelanordnung aufweisen.

4. Sicherungsblechsortiment gemäß einem der vorherigen Ansprüche, wobei wenigstens einer der Flansche und/oder der Verbindungssteg eines Sicherungsblechs einen Funktionsbereich aufweist, der anders ausgebildet ist als der entsprechende Funktionsbereich eines anderen Sicherungsblechs.

5. Sicherungsblechsortiment gemäß dem vorherigen Anspruch, wobei die Verbindungsstege (13, 23, 33) unterschiedlicher Sicherungsbleche (10, 20, 30) unterschiedliche Längserstreckungen (L₁₃, L₂₃, L₃₃) und/oder Breiten aufweisen.

6. Sicherungsblechsortiment gemäß einem der vorherigen Ansprüche, wobei der Verbindungssteg (13, 23, 33) der Sicherungsbleche einen Kodierungsbereich aufweist.

7. Sicherungsblechsortiment gemäß dem vorherigen Anspruch, wobei unterschiedliche Sicherungsbleche einander entsprechend angeordnete Kodierungsbereiche aufweisen, deren Kodierung sich in Anzahl und/oder Form und/oder Größe von Aussparungen und/oder Erhebungen unterscheidet.

8. Sicherungsblechsortiment gemäß einem der vorherigen Ansprüche, wobei der Kodierungsbereich von dem Funktionsbereich verschieden, insbesondere davon beanstandet, oder in diesem angeordnet ist.

9. Gasturbine mit einem Sicherungsblechsortiment gemäß einem der vorherigen Ansprüche mit wenigstens zwei Turbinenstufen, an denen unterschiedliche Sicherungsbleche (10, 20, 30) angeordnet sind, die unterschiedliche geometrische Kodierungen aufweisen.

10. Verfahren zur Montage von einer Schaufelanordnung einer Gasturbine, wobei ein Sicherungsblech (10, 20, 30) aus einem Sicherungsblechsortiment gemäß einem der Ansprüche 1 bis 8 anhand seiner geometrischen Kodierung ausgewählt und mit der Schaufelanordnung verbunden wird.

11. Verfahren gemäß Anspruch 10, wobei
- unterschiedlichen Montagestellen an der Turbine Sicherungsbleche (10, 20, 30) mit unterschiedlicher geometrischer Kodierung zugeordnet sind, und
- Sicherungsbleche (10, 20, 30) anhand ihrer geometrischen Kodierung ausgewählt und mit der zugeordneten Montagestelle an der Turbine verbunden werden.

12. Verfahren gemäß einem der Ansprüche 10 bis 11, wobei vor einer Festlegung von Schaufelanordnung und Sicherungsblech (10, 20, 30) zueinander überprüft wird, ob ein dieser Schaufelanordnung zugeordnetes Sicherungsblech (10, 20, 30) montiert wurde.

13. Verfahren gemäß einem der Ansprüche 10 bis 12, wobei die Gasturbine wenigstens zwei Turbinenstufen aufweist, denen unterschiedliche Sicherungsbleche (10, 20, 30) zugeordnet werden.

## Claims

1. A lock plates assortment (1) for a blade arrangement of a gas turbine, with a plurality of different lock plates (10, 20, 30), the lock plates having a first flange (11, 21, 31), a second flange (12,22, 32) and a connecting bridge (13, 23, 33) between the first and the second flange, and different lock plates respectively having different geometrical coding, **characterized in that** the first flange (11, 21, 31) and/or the second flange (12, 22, 32) of the lock plates (10, 20, 30) has a coding area (15, 25, 35), wherein the geometrical coding of the lock plates is arranged in the coding area and wherein the coding area (15, 25, 35) is arranged on a flange surface facing away from the connecting bridge and/or on an edge that connects the surface facing away to the surface facing the connecting bridge.

2. The lock plates assortment according to claim 1, wherein the geometrical coding differs from recesses (16, 17, 36) and/or elevations (26) in number and/or shape and/or size.

3. The lock plates assortment according to one of the preceding claims, the lock plates having a functional area (14, 24, 34) for the support or locking of the blade arrangement.

4. The lock plates assortment according to one of the preceding claims, wherein at least one of the flanges and/or of the connecting bridge of a lock plate has a functional area that is designed differently from the corresponding functional area of another lock plate.

5. The lock plates assortment according to the preceding claim, the connecting bridges (13, 23, 33) of different lock plates (10, 20, 30) having different lengths (L₁₃, L₂₃, L₃₃) and/or widths.

6. The lock plates assortment according to one of the preceding claims, wherein the connecting bridge (13, 23, 33) of the lock plates has a coding area.

7. The lock plates assortment according to the preceding claim, different lock plates having coding areas arranged relative to one another, the coding of which differs from recesses and/or elevations in number and/or shape and/or size.

8. The lock plates assortment according to one of the preceding claims, wherein the coding area is distinct from the functional area, in particular spaced from, or arranged in it.

9. A gas turbine with a lock plates assortment according to one of the preceding claims with at least two turbine stages, on which different lock plates (10, 20, 30) are arranged that have different geometrical coding.

10. A method for the assembly of a blade arrangement of a gas turbine, wherein a lock plate (10,20, 30) is selected from a lock plates assortment according to one of the claims 1 to 8 based on its geometrical coding and connected to the blade arrangement.

11. The method according to claim 10, wherein
- lock plates (10, 20, 30) with different geometrical coding are assigned to different assembly points on the turbine, and
- lock plates (10, 20, 30) are selected based on their geometrical coding and connected to the assigned assembly point on the turbine.

12. The method according to one of the claims 10 to 11, wherein before the blade arrangement and lock plate (10, 20, 30) are defined relative to one another, it is verified whether a lock plate (10, 20, 30) assigned to this blade arrangement has been assembled.

13. The method according to one of the claims 10 to 12, the gas turbine having at least two turbine stages, to which different lock plates (10,20,30) are assigned.

## Revendications

1. Assortiment de tôles de sûreté (1) pour un agencement de pales d'une turbine à gaz, avec une pluralité de différentes tôles de sûreté (10, 20, 30), dans lequel les tôles de sûreté présentent une première aile (11, 21, 31), une seconde aile (12, 22, 32) et une barrette de liaison (13, 23, 33) entre la première et la deuxième aile et dans lequel diverses tôles de sûreté présentent respectivement des codages géométriques différents, **caractérisé en ce que** la première aile (11, 21, 31) et/ou la seconde aile (12, 22, 32) des tôles de sûreté (10, 20, 30) présente(nt) une zone de codage (15, 25, 35), dans lequel le codage géométrique des tôles de sûreté est agencé dans la zone de codage et dans lequel la zone de codage (15, 25, 35) est agencée sur une surface de l'aile opposée à la barrette de liaison et/ou sur une arête, qui relie la surface opposée à la surface tournée vers la barrette de liaison.

2. Assortiment de tôles de sûreté selon la revendication 1, dans lequel les codages géométriques se distinguent par le nombre et/ou la forme et/ou la grandeur de cavités (16, 17, 36) et/ou de protubérances (26).

3. Assortiment de tôles de sûreté selon l'une quelconque des revendications précédentes, dans lequel les tôles de sûreté présentent une zone fonctionnelle (14, 24, 34) pour étayer ou sécuriser l'agencement de pales.

4. Assortiment de tôles de sûreté selon l'une quelconque des revendications précédentes, dans lequel au moins l'une des ailes et/ou de la barrette de liaison d'une tôle de sûreté présente(nt) une zone fonctionnelle qui est autrement conçue que la zone fonctionnelle correspondante d'une autre tôle de sûreté.

5. Assortiment de tôles de sûreté selon la revendication précédente, dans lequel les barrettes de liaison (13, 23, 33) de différentes tôles de sûreté (10, 20, 30) présentent des extensions longitudinales (L₁₃, L₂₃, L₃₃) et/ou des largeurs différentes.

6. Assortiment de tôles de sûreté selon l'une quelconque des revendications précédentes, dans lequel la barrette de liaison (13, 23, 33) des tôles de sûreté présente une zone de codage.

7. Assortiment de tôles de sûreté selon la revendication précédente, dans lequel différentes tôles de sûreté présentent des zones de codage agencées de manière correspondante l'une de l'autre, dont le codage se distingue par le nombre et/ou la forme et/ou la grandeur de cavités et/ou de protubérances.

8. Assortiment de tôles de sûreté selon l'une quelconque des revendications précédentes, dans lequel la zone de codage est agencée différemment de la zone fonctionnelle, en particulier à distance de celle-ci ou dans celle-ci.

9. Turbine à gaz comprenant un assortiment de tôles de sûreté selon l'une quelconque des revendications précédentes avec au moins deux étages de turbine, dans lesquels sont agencées différentes tôles de sûreté (10, 20, 30) qui présentent différents codages géométriques.

10. Procédé de montage d'un agencement de pales d'une turbine à gaz, dans lequel une tôle de sûreté (10, 20, 30) est choisie dans un assortiment de tôles de sûreté selon l'une quelconque des revendications 1 à 8 sur la base de son codage géométrique et est reliée à l'agencement de pales.

11. Procédé selon la revendication 10, dans lequel :
- à différents points de montage de la turbine sont affectées des tôles de sûreté (10, 20, 30) avec un codage géométrique différent et
- des tôles de sûreté (10, 20, 30) sont choisies sur la base de leur codage géométrique et sont reliées au point de montage affecté sur la turbine.

12. Procédé selon l'une quelconque des revendications 10 à 11, dans lequel, avant une localisation mutuelle de l'agencement de pales et de la tôle de sûreté (10, 20, 30), on vérifie si une tôle de sûreté (10,20, 30) affectée à cet agencement de pales a été montée.

13. Procédé selon l'une quelconque des revendications 10 à 12, dans lequel la turbine à gaz présente au moins deux étages de turbine, auxquels différentes tôles de sûreté (10,20,30) sont affectées.
